# EUROPÄISCHE PATENTSCHRIFT

(11) **EP 1 887 118 B1**
(45) Veröffentlichungstag und Bekanntmachung des Hinweises auf die Patenterteilung: **13.06.2012**
(21) Anmeldenummer: 06016766.5
(22) Anmeldetag: 11.08.2006
(51) Int. Cl.: D04B 37/00, B65D 85/24

(54) **Bestückungsset zur Bestückung einer gegebenen Anzahl von Systemteilen einer Strickmaschine, insbesondere einer Rundstrickmaschine**
Assembly set to assembly a given number of system parts of a knitting machine, in particular of a circular knitting machine
Set d'assemblage pour l'assemblage d'un nombre donné de pièces du système d'une métier à tricoter, notamment d'une métier à tricoter circulaire

(43) Veröffentlichungstag der Anmeldung: 13.02.2008
(73) Patentinhaber: Groz-Beckert KG, 72458 Albstadt (DE)
(72) Erfinder: Weihing, Frank, 72810 Gomaringen (DE)
(74) Vertreter: Rüger, Barthelt & Abel

(56) Entgegenhaltungen:
- BE-A- 570 468
- DE-U1- 20 319 108
- DE-U1- 20 319 782
- GB-A- 1 186 392
- US-A- 2 944 662

## Beschreibung

Rundstrickmaschinen weisen in der Regel Systemteileträger in Form eines Strickzylinders und einer Rippscheibe auf, die mit Systemteilen zu bestücken sind, die miteinander einen Satz maschenbildender Systemteile, auch als Werkzeugsatz bezeichnet, bilden. Ein Werkzeugsatz kann beispielsweise eine Maschinenstricknadel und eine Platine umfassen. Der mit der Bestückung und gegebenenfalls Einrichtung einer Strickmaschine befasste Techniker verschafft sich dazu in Vorbereitung seiner Arbeit die Systemteile des Werkzeugsatzes in ausreichender Zahl, legt sie bereit und führt sie in die entsprechenden Schlitze des Strickzylinders bzw. der Rippscheibe ein. Großrundstrickmaschinen können im Strickzylinder mehr als 5.000 Nadelkanäle aufweisen. Gleiches gilt für die Rippscheiben bzw. einen Platinentragring.

Bei Rundstrickmaschinen, die zum Stricken von Mustern ausgelegt sind, gehören zu den Werkzeugsätzen weitere Systemteile, die beispielsweise als Auswahlteile bezeichnet werden. Die Auswahlteile können je nach Muster und Position der Maschinenstricknadel im Nadelbett Füße an unterschiedlichen Stellen aufweisen. Die Auswahlteile mit unterschiedlichen Fußpositionen sind in vorgegebener Reihenfolge in den Systemteileträger einzusetzen, was erhebliche Aufmerksamkeit des Technikers erfordert.

Eine fehlerhaft bestückte Strickmaschine kann nicht in Betrieb genommen werden. Die Bestückung muss deshalb mit äußerster Sorgfalt durchgeführt werden, was einen zeitaufwendigen Prozess darstellt.

Aus der DE 203 19 782 U1 ist ein Verkaufsbehälter für eine Produktzusammenstellung bekannt. Der Verkaufsbehälter enthält eine umlaufende Wand, die einen geschlossenen Innenraum umgrenzt. In den Innenraum sind Zwischenwände eingesetzt. Diese sind zwischen Rippen gehalten, die an der Innenseite der umlaufenden Wand angeordnet sind. Der Behälter dient beispielsweise dem Verkauf von Schrauben- oder Nägelsortimenten für den Heimbedarf.

Die BE-A-570468 offenbart eine Schlauchbeutelverpackung für Nähnadeln. Zwei Verpackungsfolien werden dabei zonenweise miteinander verbunden, so dass einzelne Taschen ausgebildet werden, in denen jeweils ein oder zwei Nähnadeln liegen.

Es ist des Weiteren bekannt, Strickwerkzeuge beispielsweise in Schachteln zu verpacken, wobei die einzelnen Strickwerkzeuge, z.B. Zungennadeln gruppenweise durch Papierbanderolen zusammen gehalten sind. Solches zeigt z.B. die DE 203 19 108 U1.

Dokument GB 1 186 392 offenbart ein Bestückungsset gemäß dem Oberbegriff des Anspruchs 1.

Es ist Aufgabe der Erfindung, die zum Einrichten und Bestücken der Strickmaschine erforderliche Zeit zu senken.

Diese Aufgabe wird mit dem erfindungsgemäßen Bestückungsset gelöst. Das Bestückungsset besteht aus einer Verpackung, in der wenigstens zwei Kammern ausgebildet sind. In der ersten Kammer liegen vorzugsweise Systemteile eines ersten Typs in der benötigten Anzahl. In der zweiten Kammer liegen Systemteile eines zweiten Typs (und gegebenenfalls weitere Systemteile) in wiederum der benötigten Anzahl. Die Anzahl der Werkzeugsätze kann mit der für die vollständige Bestückung der Strickmaschine erforderlichen Anzahl übereinstimmen. Somit werden dem Techniker alle zur Bestückung der Strickmaschine erforderlichen Systemteile mit dem erfindungsgemäßen Bestückungsset zur Verfügung gestellt, wobei er die Systemteile vorsortiert vorfindet. Damit werden alle zu den Werkzeugsätzen gehörigen Systemteilen, wie beispielsweise Platinen, Zwischenschieber, Kupplungsteile, Auswahlteile, Umhängeplatinen, Nadeln usw., die zur Bestückung einer Rundstrickmaschine benötigt werden, anzahlgenau in der zur Montage notwendigen Reihenfolge zusammenverpackt, bereitgestellt. Ein Zählen von Nadeln oder sonstigen Systemteilen bei der Montage des Strickzylinders und/oder der Rippscheibe entfällt. Die verschiedenen Typen der Systemteile, wie beispielsweise Nadeln, Auswahlplatinen, Platinen usw. sind einzeln aus der Verpackung entnehmbar, ohne dass sich Systemteile anderen Typs aus der Verpackung lösen können. Dies ist insbesondere vorteilhaft, wenn Systemteile verschiedenen Typs nacheinander in die Strickmaschine einzusetzen sind.

Das erfindungsgemäße Bestückungsset weist zumindest in einer bevorzugten Ausführungsform die Systemteile des Werkzeugsatzes genau in der Anzahl und in derjenigen Reihenfolge auf, wie sie zur Bestückung der Strickmaschine benötigt werden. Beispielsweise werden die Hochfußnadeln oder sonstige Hochfußteile exakt in der Stückzahl und Reihenfolge verpackt, wie sie in die Maschine eingesetzt werden. Gleiches gilt für Niederfußnadeln oder andere Niederfußteile. Zusätzlich ist möglich, dass das erfindungsgemäße Bestückungsset eine geringe Anzahl von Systemteilen, die für den Ersatz vorgesehen sind, umfasst. Diese Ersatzteile sind vorzugsweise getrennt von der Anzahl der Systemteile, wie sie für eine Bestückung der Strickmaschine erforderlich sind, gehalten. Die Anordnung der Ersatzteile in einer bestimmten Folge ist nicht erforderlich.

Durch die montagegerechte Verpackung kann die für die Montage der Nadeln und sonstigen Systemteile benötigte Zeit deutlich reduziert werden. Das Erfordernis, die Systemteile der verschiedenen Typen einzeln aus Schachteln und Tüten entnehmen zu müssen, entfällt. Außerdem ist kein Abzählen der entsprechenden Systemteilezahl zur Bestückung des Strickzylinders oder der Rippscheibe erforderlich, weil die Systemteile in der erforderlichen Stückzahl bereitgestellt werden. Der Anwender hat lediglich noch ein Bestückungsset des richtigen Typs zu bestellen, nicht aber mehrere unterschiedliche Einzelteile.

Systemteile eines Typs aber mit unterschiedlichen Fußpositionen können in ein und derselben Kammer verpackt werden. Dies gilt beispielsweise für Auswahlteile in Strickmaschinen mit Einzelteil Auswahl oder für Nadeln die in Strickmaschinen mit mehren Schlossbahnen eingesetzt werden. Diese Systemteile mit verschiedenen Fußpositionen werden neben einander aufgereiht, wobei die Systemteile mit unterschiedlichen Fußpositionen vorzugsweise genau in der Reihenfolge in der Verpackung angeordnet werden, in der sie auch in die Strickmaschine einzusetzen sind. Beispielsweise werden bei Auswahlteilen mit sechzehn verschiedenen Fußpositionen diese diagonal vom ersten bis zum sechzehnten Fuß nebeneinander verpackt.

Bisher werden die Systemteile eines Werkzeugsatzes in Schachteln und Beuteln in unterschiedlichen Mengen verpackt. Je nach Typen sind zwischen 20 bis 250 Systemteile pro Beutel verpackt. In jeder Schachtel sind mehrere Beutel enthalten. Üblicherweise enthält eine Schachtel somit zwischen 100 und 2.000 Systemteile. Bei der Montage der Systemteile eines Werkzeugsatzes müssen diese aus den Schachteln und Beuteln entnommen werden und des Öfteren müssen die Systemteile dann noch von Hand vorgelegt und aufgereiht werden, um diese in die Maschinen einsetzen zu können. Bei Systemteilen mit wechselnden Fußpositionen, z.B. Auswahlteilen oder Nadeln bei mehrbahnigen Maschinen müssen die Systemteile oder Nadeln auch noch in die entsprechende diagonale Reihenfolge gebracht werden, was sehr zeitintensiv ist.

Das erfindungsgemäße Bestückungsset weist vorzugsweise sowohl Systemteile für den Strickzylinder als auch Systemteile für die Rippscheibe auf. Das Bestückungsset kann auch für Rundstrickmaschinen ohne Rippscheibe sowie Strickmaschinen mit mehreren Strickzylindern oder Rippscheiben eingerichtet werden. Die Bestückungssets sind den Strickmaschinen eindeutig zugeordnet. Eine Fehlbestellung von Systemteilen ist somit nicht zu befürchten.

Das Bestückungsset ist beispielsweise als Folienverpackung ausgebildet. Die Kammern sind durch Taschen gebildet, die unabhängig voneinander zu öffnen sind. Vorzugsweise sind die Kammern geschlossen ausgebildet. Bei der Öffnung der Kammern wird die Folienverpackung zerstört. Die Kammern können nicht wieder verschlossen werden. Auf Verschlusseinrichtungen, wie beispielsweise Profilleistenverschlüsse, kann verzichtet werden. Die Taschen werden dann geöffnet, indem die Folien abgezogen werden. Vorzugsweise ist für jede Kammer eine separate Folie vorgesehen, so dass die Kammern unabhängig voneinander geöffnet werden können. Die verschiedenen Systemteile, wie beispielsweise Nadeln, Auswahlteile, Platine, können aus der Verpackung einzeln entnommen werden, ohne dass die Systemteile anderen Typs aus der Verpackung herausfallen. Beispielsweise gelingt dies, indem die Taschen der Verpackung nacheinander durch Abziehen der Folien geöffnet werden und zwar in der Reihenfolge, wie die Systemteile benötigt werden.

Die Folienverpackung kann durch eine obere und eine untere Folie gebildet sein, die miteinander verbunden, beispielsweise verschweißt, sind, um zwischen einander die Kammern auszubilden. Aus Stabilitätsgründen kann die untere Folie als Kartonage oder aus einer anderen stabilen Unterlage gebildet sein. Diese untere Folie bzw. Unterlage ist ein Teil des Bestückungssets und als dessen Träger ausgebildet. Vorzugsweise sind die obere und die untere Folie entlang gerader zueinander paralleler Nähte miteinander verschweißt. Dadurch erstrecken sich alle länglich ausgebildeten Kammern jeweils über die gesamte Länge der Verpackung, wobei sie neben einander und parallel zueinander angeordnet sind. Es ist auch möglich, dass eine Kammer, die sich über die gesamte Länge der Verpackung erstreckt, in mehrere, mindestens zwei Abschnitte aufgeteilt ist. Dies ist dann der Fall, wenn viele unterschiedliche Systemteile aus Bestückungsgründen getrennt zur Verfügung gestellt werden. Damit wird eine einfache Verpackungstechnik, eine einfache Technologie bei der Füllung der Verpackung und eine übersichtliche Präsentation der in die Folie eingeschweißten Systemteile ermöglicht.

Die untere Folie, die als stabile Unterlage ausgebildet ist, kann aus mehreren Abschnitten bestehen. Ein Abschnitt kann dann die Größe einer einzelnen Kammer aufweisen. Um ein Falten bzw. Zusammenklappen des Bestückungssets zu ermöglichen, können zwischen den einzelnen Abschnitten Freiräume gebildet sein. Diese Freiräume werden durch zusätzliche flexible, biegbare Verbindungsmittel z.B. in Form von Folien miteinander verbunden und zusammengehalten. Diese zusätzlichen Verbindungsmittel unterscheiden sich von den oberen Folien, welche zusammen mit der Unterlage die Kammern bzw. Taschen bilden. Die Verbindungsmittel können an der Unterseite der Unterlage oder an der Oberseite der Unterlage oder wechselseitig angebracht sein.

Weitere Einzelheiten vorteilhafter Ausführungsformen der Erfindung sind Gegenstand der nachfolgenden Beschreibung, der Zeichnung oder von Ansprüchen.

In der Zeichnung sind zur Erläuterung der Erfindung veranschaulicht:
- Figur 1: ein Strickzylinder und eine Rippscheibe mit Systemteilen eines Werkzeugsatzes in ausschnittsweiser und stark schemati- sierter Darstellung,
- Figur 2 bis 5: verschiedene Systemteile eines Werkzeug- satzes in schematisierter Seitenansicht,
- Figur 6: ein Blockauswahlteil eines Werkzeugsat- zes in Seitenansicht,
- Figur 7: die Auswahlteile nach Figur 6 in per- spektivischer Ansicht und
- Figur 8: das Bestückungsset mit verschiedenen Systemteilen eines Werkzeugsatzes.

In Figur 1 ist ein Werkzeugsatz 1 einer Strickmaschine veranschaulicht, die nur rudimentär anhand ihres ausschnittsweise gezeigten Strickzylinders 2 und ihrer ebenso ausschnittsweise gezeigten Rippscheibe 3 veranschaulicht ist. Der Werkzeugsatz 1 besteht zur Veranschaulichung lediglich aus einer Platine 4 und einer Zungennadel 5. Die Platine 4 lagert in einem Kanal der Rippscheibe 3 in Radialrichtung verschiebbar. Zur Verschiebung dient eine Nockenkurve in der Schlossscheibe 6. Die Rippscheibe 3 weist eine große Anzahl von radial orientierten Schlitzen zur Aufnahme solcher Platinen 4 auf, die jeweils zu einem Werkzeugsatz gehören.

Der Strickzylinder 2 weist eine große Anzahl von schlitzartigen Nadelkanälen 7 auf, in denen jeweils Zungennadeln 5 sitzen. Diese stehen mit ihrem Fuß 8 mit einem Schloss 9 in Eingriff. Werden der Strickzylinder 2 und das Schloss 9 relativ zueinander verdreht, folgen die Füße 8 der Zungennadel 5 der Schlossbahn und werden dadurch axial, in Figur 1 auf und ab bewegt.

Durch die synchronisierte hin und her gehende Bewegung der Platine 4 und der Zungennadel 5, die bei Drehung des Nadelzylinders 2 bzw. der Rippscheibe 3 verursacht wird, wird ein Maschenbildungsvorgang ausgeführt.

Figur 2 veranschaulicht nochmals die Zungennadel 5 in einer Ausführungsform als Hochfußnadel mit langem Fuß 8. Im Ausführungsbeispiel ist der Fuß 8 an dem ihrem Haken 11 gegenüber liegenden Ende angeordnet. Er kann jedoch auch an anderer Position angeordnet sein. Die Zungennadel 5 weist eine schwenkbar gelagerte Zunge 12 auf. Als Strickwerkzeug bzw. Teil eines Werkzeugsatzes kommen jedoch auch Schiebernadeln, Umhängenadeln oder andere Nadeln in Betracht.

Die Figuren 3 bis 5 veranschaulichen verschiedene Arten von Zwischenschiebern 13, Platinen 14, Umhängeteile 15, die wie die Zungennadel 5 jeweils ein Teil eines maschenbildenden Werkzeugsatzes sein können. Sie können Füße 16, 17, 18 aufweisen und sind jeweils dazu eingerichtet, in einem entsprechenden Kanal längs bewegt zu werden. Jedes der Systemteile 5, 13, 14, 15 weist somit einen Fuß sowie einen Körper auf, der zur längs verschiebbaren Lagerung in einem Systemteileträger eingerichtet ist. Außerdem weist jedes der Systemteile 5, 13, 14, 15 einen Funktionsabschnitt auf, der bei der Zungennadel 5 durch den Haken 11 und die Zunge 12 gebildet wird. Bei den Platinen 13, 14, 15 wird der Funktionsabschnitt durch ein entsprechend profiliertes Ende 19, 20, 21 gebildet, das bei dem Maschenbildungsprozess eine ihm zugewiesene Funktion übernimmt. Diese kann im Falle der Platine 14 und des Endes 20 beispielsweise im Einschießen einer Masche bestehen, wozu ein entsprechender nasenförmiger Vorsprung 22 vorgesehen ist.

Für mustererzeugende Strickmaschinen werden häufig Auswahlteile 23 benötigt, wie sie aus den Figuren 6 und 7 hervorgehen. Beide Figuren veranschaulichen jeweils eine größere Anzahl von Flachseite an Flachseite blockartig neben einander angeordneten Auswahlteilen 23.

Die Auswahlteile 23 sind untereinander bis auf die Position ihres jeweiligen Fußes 24 bis 39 gleich. Die Füße 24 bis 39 der veranschaulichten sechzehn Auswahlteile 23 befinden sich an unterschiedlichen Axialpositionen. Jedes Auswahlteil ist ein Flachteil, das in einem Nadelkanal längs verschiebbar angeordnet werden kann.

Die Auswahlteile 23 müssen in bestimmter Reihenfolge in den Strickzylinder eingesetzt werden. Figur 7 veranschaulicht eine solche Anordnung. Die Füße 24 bis 39 liegen dabei auf einer diagonal über den Block verlaufenden Geraden.

Die zu einem Werkzeugsatz gehörigen Teile, beispielsweise die Teile 5, 13, 14, 15, 23 werden in abgezählter Form zu einem Bestückungsset 40 zusammengefasst, wie es in Figur 8 veranschaulicht ist. Je nach Ausbildung der Strickmaschine kann es vorkommen, dass zu einem Werkzeugsatz lediglich eine Platine und eine Nadel gehören. Ebenso gut kann es vorkommen, dass zu einem Werkzeugsatz mehrere Platinen und eine Nadel oder mehrere Nadeln und mehrere Platinen oder mehrere Nadeln und keine Platinen gehören. Damit stimmt die Anzahl der Systemteile 5, 13, 14, 15, 23 nicht notwendigerweise mit der Anzahl der Werkzeugsätze überein. Die Systemteilezahl kann ein ganzzahliges Vielfaches oder ein ganzzahliger Bruchteil der Zahl der Werkzeugsätze sein. Die Figuren 2 bis 5 sowie 6 und 7 veranschaulichen jeweils ein Systemteil (5, 13, 14, 15, 23) eines Typs.

Das Bestückungsset 40 fasst in unterschiedlichen Kammern 41, 42, 43, 44 jeweils gleiche Systemteile ein und desselben Typs zusammen. Dabei können die gleichen Systemteile unterschiedliche Fußhöhen (Hoch- bzw. Niederfußteile) bzw. Fußpositionen aufweisen. Die Kammern 41, 42, 43, 44 werden durch Taschen gebildet, die zwischen flach aufeinander liegenden Folien 45, 46 festgelegt sind und eine Verpackung bilden. Dabei kann die Folie 46 aus einer verstärkten Unterlage, z.B. einer Kartonage gebildet sein. Die Taschen sind jeweils zwischen Schweißnähten 47, 48, 49, 50, 51 ausgebildet, die sich parallel zu einander über die gesamte Länge des Bestückungssets 40 erstrecken. In jeder Tasche bzw. Kammer 41 bis 44 sind die für die komplette Bestückung der Strickmaschine erforderlichen Systemteile eines Typs untergebracht. Die Systemteile liegen dabei geordnet Seite an Seite nebeneinander. Ihre Reihenfolge entspricht, wie am Beispiel der Figur 7 erkennbar ist, der in der Strickmaschine benötigten Reihenfolge. Wie Figur 8 des Weiteren zeigt, können in einzelnen Kammern ausnahmsweise auch Systemteile unterschiedlichen Typs angeordnet sein. Dies ist z.B. für Systemteile möglich, die relativ klein sind oder die nur in geringer Anzahl benötigt werden. Diese Systemteile werden, wie Figur 8 zeigt, vorzugsweise in einem Abstand zueinander in der Kammer 41 angeordnet. Dazu kann die Kammer 41 z.B. an einer Trennlinie in zwei Abschnitte 53 und 54 unterteilt sein. Die Unterteilung kann durch Einlagen, Schweiß- oder Klebepunkte oder -streifen oder auch dadurch erreicht werden, dass die Abschnitte 53 und 54 voneinander getrennte oder beabstandete Folienabschnitte aufweisen. Wenn die Bestückung einer Strickmaschine es erfordert, kann eine Kammer 41, 42, 43, 44 mehr als zwei Abschnitte aufweisen. Je nach Bestückungsanforderung ist es auch möglich, dass unterschiedliche Systemteile in einer Kammer 41, 42, 43, 44, angeordnet sind. Die Systemteile sind vorzugsweise gleich orientiert. Beispielsweise sind die Systemteile senkrecht zu den Schweißnähten 47, 48 angeordnet.

Die Kammern 41, 42, 43, 44 stehen vorzugsweise unter Vakuum, so dass sich die Folien 45, 46 eng an die verpackten Systemteile anschmiegen. Außerdem können die Kammern 41, 42, 43, 44 mit einem korrosionsschützenden Öl oder wenigstens Spuren eines Öls oder eines anderen geeigneten Stoffs gefüllt sein. Die Folie 45 ist vorzugsweise eine durchsichtige Kunststofffolie. Die Folie 46 ist eine stabilisierende Unterlage, vorzugsweise eine Kartonage. Beide sind, wie nicht weiter veranschaulicht, an ihren stirnseitigen Enden quer zu den Schweißnähten 47, 48, 49, 50, 51 miteinander verschweißt, um alle Kammern 41, 42, 43, 44 nach außen luftdicht zu verschließen. Vorteilhafterweise ist die Folie 45 größer als die Unterlage 46 ausgebildet, so dass ein abziehen der Folie 45 von der Unterlage 46 leicht möglich ist.

Das insoweit beschriebene Bestückungsset 40 wird benutzt, indem die Folie 45 abgezogen wird. Der betreffende Techniker öffnet dabei zunächst diejenige Kammer 41, 42, 43 oder 44, in der die zuerst in die Strickmaschine einzuführenden Systemteile verpackt sind. Sind diese Systemteile' aufgebraucht, öffnet er die nächste Tasche in dem er die Folie 45 abzieht um den nächsten Satz Systemteile zu entnehmen und in die Strickmaschine einzusetzen.

Auf die beschriebene Weise kann die Bestückung der Strickmaschine fortgesetzt werden, bis alle Systemteile aufgebraucht sind. Bleibt ein einziges Systemteile übrig, liegt ein Bestückungsfehler vor, denn die Systemteile sind in genau der erforderlichen Anzahl abgepackt. Hat der Techniker die Systemteile in der vorgegebenen Reihenfolge aus den Kammern entnommen und in die Maschine überführt, ist auch die richtige Systemteilezuordnung vorhanden. Dies gilt insbesondere für die Auswahlteile 23 gemäß Figur 6 und 7 oder Nadeln mit verschiedenen Fußpositionen für den Einsatz in Rundstrickmaschinen mit mehreren Schlossbahnen.

Das erfindungsgemäße Bestückungsset zur Bestückung einer Strickmaschine wird durch die zur Bestückung der Strickmaschine erforderlichen Systemteile gebildet, die nach Typen sortiert in unterschiedlichen Kammern einer Verpackung angeordnet sind. Die Kammern sind rundum geschlossen und schützen die verpackten Systemteile vor Umwelteinflüssen und Verlust. Die Verpackung ist vorzugsweise nur zerstörend zu öffnen, wobei die Kammern der Verpackung unabhängig voneinander geöffnet werden können. Die Reihenfolge der Systemteile in den einzelnen Kammern entspricht vorzugsweise der Reihenfolge, in der sie in die Strickmaschine einzusetzen sind. Dies gilt insbesondere für Systemteile mit verschiedenen Fußpositionen.

### Bezugszeichenliste

- 1: Werkzeugsatz
- 2: Strickzylinder, Systemteileträger
- 3: Rippscheibe, Systemteileträger
- 4: Platine
- 5: Zungennadel
- 6: Schlossscheibe
- 7: Nadelkanal
- 8: Fuß
- 9: Schloss
- 10:
- 11: Haken
- 12: Zunge
- 13: Platine, Zwischenschieber
- 14: Platine
- 15: Platine, Umhängeteil
- 16: Fuß
- 17: Fuß
- 18: Fuß
- 19: Ende
- 20: Ende
- 21: Ende
- 22: Vorsprung
- 23: Auswahlteile
- 24: Fuß
- 25: Fuß
- 26: Fuß
- 27: Fuß
- 28: Fuß
- 29: Fuß
- 30: Fuß
- 31: Fuß
- 32: Fuß
- 33: Fuß
- 34: Fuß
- 35: Fuß
- 36: Fuß
- 37: Fuß
- 38: Fuß
- 39: Fuß
- 40: Bestückungsset
- 41: Kammer
- 42: Kammer
- 43: Kammer
- 44: Kammer
- 45: Folie, Verpackung
- 46: Folie, Verpackung, Kartonage
- 47: Schweißnaht
- 48: Schweißnaht
- 49: Schweißnaht
- 50: Schweißnaht
- 51: Schweißnaht
- 52: Trennlinie
- 53: , 54 Abschnitt

## Patentansprüche

1. Bestückungsset (40) zur Bestückung einer gegebenen Anzahl von Werkzeugsätzen (1) einer Strickmaschine,
mit einer Verpackung (45, 46), die wenigstens eine erste Kammer (41) und eine zweite Kammer (42) aufweist
wobei die erste Kammer (41) Systemteile (5) eines ersten Typs in einer zur Bestückung der Strickmaschine benötigten Anzahl aufweist, und
die zweite Kammer (42), Systemteile (4) eines zweiten Typs in einer zur Bestückung der Strickmaschine benötigten Anzahl aufweisen,
**dadurch gekennzeichnet dass** die Verpackung als Folienverpackung ausgebildet ist, wobei
die Kammern (41, 42) in der Folienverpackung ausgebildete Taschen sind, die unabhängig voneinander zu öffnen sind.

2. Bestückungsset nach Anspruch 1, **dadurch gekennzeichnet, dass** die Verpackung (45, 46) zumindest eine weitere Kammer (43) aufweist, die Systemteile (15) eines dritten Typs in einer zur Bestückung der Strickmaschine benötigten Anzahl aufweist.

3. Bestückungsset nach Anspruch 1, **dadurch gekennzeichnet, dass** die Systemteile (5) in wenigstens einer der Kammern (41) nebeneinander geordnet in derjenigen Reihenfolge angeordnet sind, in der sie in die Strickmaschine einzubauen sind.

4. Bestückungsset nach Anspruch 1, **dadurch gekennzeichnet, dass** die Systemteile (5) des ersten Typs zu einem ersten Systemteileträger (2) der Strickmaschine gehören.

5. Bestückungsset nach Anspruch 4, **dadurch gekennzeichnet, dass** der erste Systemteileträger (2) ein Strickzylinder ist.

6. Bestückungsset nach Anspruch 1, **dadurch gekennzeichnet, dass** die Systemteile (4) des zweiten Typs zu einem zweiten Systemteileträger (3) der Strickmaschine gehören.

7. Bestückungsset nach Anspruch 6, **dadurch gekennzeichnet, dass** der zweite Systemteileträger (3) eine Rippscheibe ist.

8. Bestückungsset nach Anspruch 1, **dadurch gekennzeichnet, dass** die Systemteile (5) des ersten Typs Strickmaschinennadeln sind.

9. Bestückungsset nach Anspruch 1, **dadurch gekennzeichnet, dass** die Systemteile (4) des zweiten Typs Einschließplatinen sind.

10. Bestückungsset nach Anspruch 2, **dadurch gekennzeichnet, dass** die Systemteile (23) des dritten Typs Auswahlteile sind.

11. Bestückungsset nach Anspruch 1, **dadurch gekennzeichnet, dass** die Folienverpackung (45, 46) eine obere und eine untere Folie (45, 46) aufweist, die miteinander verschweißt sind, um zwischen einander die Kammern (41, 42) auszubilden.

12. Bestückungsset nach Anspruch 11, **dadurch gekennzeichnet, dass** die obere und die untere Folie (45, 46) entlang gerader, zueinander paralleler Nähte (47, 48) miteinander verschweißt sind, wobei sich alle Kammern (41, 42) jeweils über die gesamte längs der Schweißnähte (47, 48) zu messende Länge der Verpackung erstrecken.

13. Bestückungsset nach Anspruch 1, **dadurch gekennzeichnet, dass** die Folie (45, 46) durchsichtig ausgebildet ist.

14. Bestückungsset nach Anspruch 1, **dadurch gekennzeichnet, dass** alle Kammern (41, 42) länglich ausgebildet und parallel zueinander angeordnet sind.

15. Bestückungsset nach Anspruch 1, **dadurch gekennzeichnet, dass** die Kammer (41, 42, 43, 44) in Abschnitte (53, 54) aufgeteilt ist.

16. Bestückungsset nach Anspruch 11, **dadurch gekennzeichnet, dass** die obere Folie größer als die untere Folie ausgebildet ist.

## Claims

1. Loading set (40) for loading a given number of tool sets (1) of a knitting machine, with a packaging (45, 46), which has at least a first chamber (41) and a second chamber (42),
wherein the first chamber (41) has system parts (5) of a first type in a number required for loading the knitting machine, and
the second chamber (42) has system parts (4) of a second type in a number required for loading the knitting machine,
**characterised in that** the packaging is configured as film packaging, wherein the chambers (41, 42) are pockets configured in the film packaging to be opened independently of one another.

2. Loading set according to claim 1, **characterised in that** the packaging (45, 46) has at least one further chamber (43), which has system parts (15) of a third type in a number required for loading the knitting machine.

3. Loading set according to claim 1, **characterised in that** the system parts (5) in at least one of the chambers (41) are arranged in order next to one another in the sequence in which they are to be installed into the knitting machine.

4. Loading set according to claim 1, **characterised in that** the system parts (5) of the first type belong to a first system part carrier (2) of the knitting machine.

5. Loading set according to claim 4, **characterised in that** the first system part carrier (2) is a knitting cylinder.

6. Loading set according to claim 1, **characterised in that** the system parts (4) of the second type belong to a second system part carrier (3) of the knitting machine.

7. Loading set according to claim 6, **characterised in that** the second system part carrier (3) is a dial.

8. Loading set according to claim 1, **characterised in that** the system parts (5) of the first type are knitting machine needles.

9. Loading set according to claim 1, **characterised in that** the system parts (4) of the second type are compound sinkers.

10. Loading set according to claim 2, **characterised in that** the system parts (23) of the third type are selector parts.

11. Loading set according to claim 1, **characterised in that** the film packaging (45, 46) has an upper and a lower film (45, 46), which are welded to one another to configure the chambers (41, 42) between them.

12. Loading set according to claim 11, **characterised in that** the upper and the lower film (45, 46) are welded to one another along straight parallel seams (47, 48), wherein all the chambers (41, 42) respectively extend over the entire length of the packaging to be measured along the welds (47, 48).

13. Loading set according to claim 1, **characterised in that** the film (45, 46) is configured to be transparent.

14. Loading set according to claim 1, **characterised in that** all the chambers (41, 42) are configured to be elongated and are arranged parallel to one another.

15. Loading set according to claim 1, **characterised in that** the chambers (41, 42, 43, 44) are divided into sections (53, 54).

16. Loading set according to claim 11, **characterised in that** the upper film is configured to be larger than the lower film.

## Revendications

1. Kit d'équipement (40) pour équiper un nombre donné de jeux d'outils (1) d'un métier à tricoter, comprenant un emballage (45, 46) qui comporte au moins un premier compartiment (41) et un deuxième compartiment (42), le premier compartiment (41) comportant des pièces de système (5) d'un premier type en nombre nécessaire pour équiper le métier à tricoter, et le deuxième compartiment (42) comportant des pièces de système (4) d'un deuxième type en nombre nécessaire pour équiper le métier à tricoter, **caractérisé en ce que** l'emballage est réalisé sous la forme d'un emballage sous film, les compartiments (41, 42) étant des poches qui sont formées dans l'emballage sous film et qui peuvent être ouvertes indépendamment l'une de l'autre.

2. Kit d'équipement selon la revendication 1, **caractérisé en ce que** l'emballage (45, 46) présente au moins un autre compartiment (43) qui comporte des pièces de système (15) d'un troisième type en nombre nécessaire pour équiper le métier à tricoter.

3. Kit d'équipement selon la revendication 1, **caractérisé en ce que**, dans au moins un des compartiments (41), les pièces de système (5) sont disposées côte à côte de manière ordonnée, dans l'ordre où elles doivent être montées dans le métier à tricoter.

4. Kit d'équipement selon la revendication 1, **caractérisé en ce que** les pièces de système (5) du premier type appartiennent à un premier support de pièces de système (2) du métier à tricoter.

5. Kit d'équipement selon la revendication 4, **caractérisé en ce que** le premier support de pièces de système (2) est un cylindre de tricotage.

6. Kit d'équipement selon la revendication 1, **caractérisé en ce que** les pièces de système (4) du deuxième type appartiennent à un deuxième support de pièces de système (3) du métier à tricoter.

7. Kit d'équipement selon la revendication 6, **caractérisé en ce que** le deuxième support de pièces de système (3) est un disque à côtes.

8. Kit d'équipement selon la revendication 1, **caractérisé en ce que** les pièces de système (5) du premier type sont des aiguilles de métier à tricoter.

9. Kit d'équipement selon la revendication 1, **caractérisé en ce que** les pièces de système (4) du deuxième type sont des platines de cueillage.

10. Kit d'équipement selon la revendication 2, **caractérisé en ce que** les pièces de système (23) du troisième type sont des pièces de sélection.

11. Kit d'équipement selon la revendication 1, **caractérisé en ce que** l'emballage sous film (45, 46) présente un film supérieur et un film inférieur (45, 46), lesquels sont soudés ensemble pour former entre eux les compartiments (41, 42).

12. Kit d'équipement selon la revendication 11, **caractérisé en ce que** le film supérieur et le film inférieur (45, 46) sont soudés ensemble suivant des soudures droites, parallèles entre elles (47, 48), tous les compartiments (41, 42) s'étendant suivant des soudures (47, 48) sur toute la longueur de l'emballage à mesurer.

13. Kit d'équipement selon la revendication 1, **caractérisé en ce que** le film (45, 46) est transparent.

14. Kit d'équipement selon la revendication 1, **caractérisé en ce que** tous les compartiments (41, 42) sont de forme allongée et disposés parallèlement les uns aux autres.

15. Kit d'équipement selon la revendication 1, **caractérisé en ce que** le compartiment (41, 42, 43, 44) est divisé en sections (53, 54).

16. Kit d'équipement selon la revendication 11, **caractérisé en ce que** le film supérieur est plus grand que le film inférieur.
